# EUROPÄISCHE PATENTSCHRIFT

(11) **EP 1 935 743 B1**
(45) Veröffentlichungstag und Bekanntmachung des Hinweises auf die Patenterteilung: **13.06.2012**
(21) Anmeldenummer: 07024091.6
(22) Anmeldetag: 12.12.2007
(51) Int. Cl.: B61D 19/00

(54) **Eisenbahngüterwagen mit seitlichen Schiebewänden**
Railway freight wagon with sliding side walls
Wagon de marchandises doté de parois latérales coulissantes

(30) Priorität: 21.12.2006 DE 102006060545
(43) Veröffentlichungstag der Anmeldung: 25.06.2008
(73) Patentinhaber: ALSTOM Transport Deutschland GmbH, 38239 Salzgitter (DE)
(72) Erfinder: Beier, Günter, 38259 Salzgitter (DE); Böhm, Wolfgang, 38321 Denkte (DE)
(74) Vertreter: Lieb, Fabian

(56) Entgegenhaltungen:
- EP-A- 0 412 794
- EP-A- 0 573 351
- DE-A1- 2 832 353
- DE-U1-202004 015 077

## Beschreibung

Die Erfindung betrifft einen Eisenbahngüterwagen mit seitlichen Schiebewänden, die ein vertikales, unteres und ein nach innen abgewinkeltes, oberes Seitenwandteil aufweisen und die in Schließstellung in einer gemeinsamen Ebene liegen und durch eine Betätigungseinrichtung wahlweise in eine vor der gemeinsamen Ebene liegende, parallel zu dieser befindlichen Schiebeebene bewegbar und in Fahrzeuglängsrichtung verschiebbar sind.

Ein derartiger Eisenbahngüterwagen ist aus der DE 28 32 353 A1 bekannt. Die verschiebbaren Seitewandteile bestehen aus einem belastbaren Tragwerk aus Aluminiumprofilen. Die freien Felder sind mit Aluminiumblechen bedeckt, die mit den Profilen zusammen mittels diskontinuierlicher Schweißverfahren (Punkt- oder Schrittschweißverfahren und/oder Steckverfahren und dauerelastischen Dichtmitteln zur Abdichtung der Fugen zwischen Profilen und Blechen verbunden sind. Abdichtende Schweißnähte an allen Fügestellen zwischen den Randprofilen und den Blechen sind aufgrund der Materialgegebenheiten beim Werkstoff Aluminium, insbesondere bei dünnen Blechen und der Ausbildung der bisher verwendeten Profile technologisch nicht oder nicht mit wirtschaftlich vertretbarem Aufwand möglich. Die derzeit verfügbaren dauerelastischen Dichtmittel verlieren über die Jahre erfahrungsgemäß ihre dichtenden Eigenschaften, womit Feuchtigkeitsschäden am Ladegut auftreten und häufige Reparaturen an den Wagen notwendig sind. Auch Reparaturen an der Aluminium-Seitenwand sind werkstoffbedingt technisch schwierig und aufwändig.

Aus der DE 298 13 340 U1 ist ein weiterer Eisenbahngüterwagen mit Schiebewänden bekannt, dessen Seitenwandteile ein selbstragendes Fachwerk/Tragwerk aus Stahl-Vierkantprofilen aufweisen. Die freien Flächen zwischen den Profilen sollen bevorzugt durch Planen abgedeckt werden. Weiter ist eine zweite Lösung zur Abdeckung mit dünnen Metallblechen, vorzugsweise Aluminiumblechen angegeben. Allerdings bleibt das Problem der Sicherstellung der Dichtheit der Kombination Stahlprofile plus Plane/Metallblech in den Stoß- und Anbindungsbereichen ungelöst. Auch sind Anforderungen nach einer in Querrichtung höher belastbaren Seitenwand bei dieser Bauweise schwer zu erfüllen.

Aus der EP 0 573 351 A1 ist ein Wagenkasten eines Eisenbahnwagens bekannt, dessen Struktur aus tragenden Längs- und Dachträgem sowie Quer- und Randprofilen und mehreren mit diesen Profilen verbundenen, im Vergleich zu den Trägern und Profilen dünnen Blechfeldern aus dem rostfreiem Stahl besteht. Wo Dichtigkeit der Struktur erforderlich ist, sind die Blechfelder mittels abdichtender Schweißnähte mit den Trägern bzw. den Profilen verbunden. Die Längsträger und die Dachträger erstrecken sich dabei durchlaufend über die ganze Länge des Wagenkastens und sind von außen sichtbar, da diese bereichsweise den unteren oder oberen Abschluss zu den Fensterfeldem bilden. Die Befestigung der Blechfelder zur Verkleidung der restlichen Seitenflächen erfolgt an den Rändern der Längs- und Dachträger und/oder an den Profilen mittels diskontinuierlicher Schweißnähte unter Metallauftrag und um die Fenster- und Türfelder durch kontinuierliche dichte Verschweißung. Die Oberfläche der Blechfelder ist durch die Bauweise, bei der die tragenden Strukturen sichtbar bleiben, verringert, damit bei kleiner Oberfläche die Verformungen der dünnen Deckbleche bei dichtenden, kontinuierlichen Schweißnähten in zulässigen Grenzen bleiben. Die Träger und Profile sind entsprechend den statischen und dynamischen Anforderungen an den Wagenkasten gewählt und nicht weiter spezifiziert.

Aus der DE 20 2004 015 077 U1 ist eine Schiebewand für Eisenbahngüterwagen bekannt, die im Wesentlichen aus einem oberen und einem unteren horizontalen Längshohlprofil, je einem linken und rechten vertikalen Randhohlprofil und einem oberhalb des oberen Längshohlprofils sich anschließenden mit diesem verschweißten, abgewinkelten Bereich, der ebenfalls oben durch ein horizontales Längshohlprofil und abgewinkelte Randholprofile begrenzt ist, besteht. Die Längshohl- und Randhohlprofile sind miteinander verschweißt und die Flächen der Schiebewand zwischen den Hohlprofilen sind mit den Längshohlprofilen und den Randhohlprofilen durch Punkt- oder Streckenschweißung verbunden. Auf diesen Blechflächen sind zur Versteifung der Schiebewand auf den Blechabdeckungen vertikale Hohlprofile durch Punktschweißung aufgebracht. Die vorgenannten Profile sind alle als Hohlprofile ausgebildet, so dass es auf dem Blechfeld zu vielen Materialdopplungen kommt, was trotz der vorzugsweisen Verwendung von Aluminiumprofilen aus statischen und dynamischen Gründen zu nicht notwendigen Zusatzgewichten führt. Auch ist der Werkstoff Aluminium deutlich teurer als Stahl und weist materialbedingte Nachteile bei der Herstellung und insbesondere der Reparatur des Güterwagens auf. Zudem erweisen sich Aluminium-Konstruktionen für den Güterverkehr als weniger robust im Betrieb.

Der Erfindung liegt daher die Aufgabe zugrunde, einen gattungsgemäßen Eisenbahngüterwagen derart zu verbessern, dass der Laderaum besser gegen das Eindringen von Feuchtigkeit in das Wageninnere über die Seitenwand/Schiebewand bekannter Ausbildung geschützt, die Reparaturfreundlichkeit verbessert und den hohen Belastungsanfordungen, die Alternativen zu Abdeckplanen/Abdeckblechen erfordern, Rechnung getragen ist.

Diese Aufgabe wird durch die im Anspruch 1 angegebenen Merkmale gelöst.

Zweckmäßige Weiterbildungen sind in den Unteransprüchen angegeben.

Durch die Ausbildung des Eisenbahngüterwagens gemäß den kennzeichnenden Merkmalen des Anspruchs 1 ist eine Verbesserung der Dichtigkeit bekannter Seitenwände gegen das Eindringen von Feuchtigkeit in das Wageninnere gegeben. Damit ist eine potenzielle Schädigung der Ladung vermeidbar, weil nunmehr vollflächige Platinen aus Stahlblech mit wirtschaftlich verschweißbaren offenen Stahl-Profilen auch ohne elastische Dichtmittel an den Anbindungsstellen zwischen Stahl-Profilen und Stahlblech ein praktisch feuchtigkeitsdichtes, oberes und unteres Seitenwandteil ausbilden. Die Verwendung des günstig verfügbaren und leicht bearbeitbaren Werkstoffs Stahl gegenüber Aluminium ist deutlich wirtschaftlicher und die Reparaturfreundlichkeit des Werkstoffs Stahl gegenüber Aluminium, insbesondere gegenüber den bisher verwendeten Alu-Strangpress-Profilen, macht eine wirtschaftliche Reparatur auch außerhalb von Spezialwerkstätten möglich. Durch die Ausbildung und Anordnung der Stahl-Profile und deren Verbindung mit den Stahl-Blechfeldern der oberen und unteren Seitenwandteile wird ein wirtschaftlich herzustellendes Tragwerk geschaffen, das den Gewichts- und Belastungsanforderungen voll genügt.

Die Erfindung ist nachfolgend mit Bezug auf die Zeichnung näher beschrieben. Es zeigt:
- Fig. 1: einen Eisenbahngüterwagen in Seitenansicht;
- Fig. 2: eine einzelne Schiebewand des Eisenbahngüterwagens gem. Fig. 1 in Seitenansicht;
- Fig. 3: die Schiebewand in Stirnansicht (Querschnittsansicht);
- Fig. 4: die Einzelheiten D und E in der Darstellung gemäß Fig. 2 im vergrößerten Maßstab;
- Fig. 5: die Einzelheiten A, B und C in der Darstellung gemäß Fig. 3 im vergrößerten Maßstab;
- Fig. 6: das obere Seitenwandteil mit Stahl-Abschlussprofil und Knicklinien und
- Fig. 7: ein zweites Ausführungsbeispiel des oberen Seitenwandteils mit Stahl- Abschlussprofil und Knicklinien.

Ein erfindungsgemäßer Eisenbahngüterwagen 1 weist ein Untergestell 2, feste Stirnwände 3, einen schmalen Dachabschnitt sowie verschiebbare Seitenwände 4 mit unterem Seitenwandteil 4a (Vertikalbereich) und oberem Seitenwandteil 4b (Schrägbereich) auf. Die Seitenwände 4 bestehen aus dem Werkstoff Stahl, insbesondere Edelstahl, insbesondere ferritischem Edelstahl, insbesondere der Güte 1.4003, der unlackiert bleiben kann. Das Seitenwandteil 4a weist ein geschlossenes Stahl-Blechfeld 5a und das obere Seitenwandteil 4b ein geschlossenes Stahl-Blechfeld 5b auf.

Die Stahl-Blechfelder 5a und 5b sind an den vertikalen Wandenden durch vertikale Stahl-Randprofile 6 (Einzelheit D in Figur 4) eingefasst. Das untere Stahl-Blechfeld 5a ist am unteren Längsrand durch ein unteres Stahl-Längsprofil 7 (Einzelheit C in Figur 5) und am oberen Längsrand zum abgewinkelten, oberen Seitenwandteil 4b bzw. Stahl-Blechfeld 5b durch ein Stahl-Eckholmprofil 8 (Einzelheit B in Figur 5) eingefasst.

Das obere Seitenwandteil 4b bzw. das obere Stahl-Blechfeld 5b ist oben durch ein Stahl-Abschlussprofil 9 (Einzelheit A in Figur 5) und unten durch das vorgenannte Stahl-Eckholmprofil 8 eingefasst bzw. begrenzt.

Innerhalb der Blechfelder sind vertikal zu den Langsprofilen angeordnete Stahl-Querprofile 10, 11 auf den Stahl-Blechfeldern 5a und 5b angeordnet (Einzelheit E in Figur 4) und dort befestigt. Im einzelnen sind die Stahl-Querprofile 10 auf dem unteren Stahl-Blechfeld 5a und die Stahl-Querprofile 11 auf dem oberen Stahl-Blechfeld befestigt. Die Stahl-Querprofile 10, 11 sind vorzugsweise mittels Laser- oder Punktschweißung mit dem Stahl-Blechfeldern 5a und 5b verbunden.

Die Stahl-Querprofile 10, 11 sind als sogenannte Hutprofile einstückig ausgebildet, mit einem Gurt, zwei seitlichen Stegen und jeweils rechts und links an den Stegen einem angeformten Flansch. Die Stege können senkrecht oder geneigt verlaufen. Die Flansche können horizontal oder abgewinkelt verlaufen.

Das Stahl-Eckholm-Profil 8, die Stahl-Randprofile 6 und das untere Stahl-Längsprofil 7 sind gleichfalls als Hutprofile oder modifizierte Hutprofile mit einseitigen Ansätzen 6a, 7a an einem Gurt ausgebildet.

Das Abschlussprofil 9 ist als Z-Profil ausgebildet. Übergreifend ist festzuhalten, dass es sich bei der Gestalt der Profile 6, 7, 8, 9, 10, 11 sämtlich um preiswert herzustellende, offene Profile handelt. Diese können als Abkantprofile (Abkantbank) oder als warm- oder kaltprofilierte Profile (Walz- oder Profilstraße) erzeugt und ausgebildet sein.

Die Stahl-Blechfelder 5a und 5b sind als vollflächige Platine ausgebildet, auf die die Profile 6, 7, 8, 9, 10, 11 aufgesetzt und mit diesen fest verbunden, insbesondere verschweißt sind, womit ein stabiles Tragwerk gebildet ist.

Die Stahl-Randprofile 6 sind als Hutprofile mit einseitigem, das Stahl-Blechfeld 5 stirnseitig überragenden, nach innen geöffnetem U-förmigem Ansatz 6a ausgebildet sind.

Das untere Stahl-Längsprofil 7 ist als Hutprofil mit am unteren Flansch, zum Wageninneren geneigtem Stufenansatz 7a ausgebildet ist. Das untere Stahl-Längsprofil 7 ist an den Kraftansatzpunkten zu den Stahl-Querprofilen 10 durch angebundene Kappen 13 verstärkt.

Das Stahl-Eckholmprofil 8 zwischen oberen und unterem Seitenwandteil 4a, 4b als Hutprofil mit zum oberen Seitenwandteil 4b hin abgewinkeltem, erstem Flansch 8a ausgebildet ist, wobei die Anordnung der Knickstelle mit dem Übergang zum abgewinkeltem, oberen Stahl-Blechfeld 5b zusammengelegt ist und dadurch diesen Bereich versteift bzw. verstärkt. Der zweite Flansch 8b ist vorzugsweise im rechten Winkel zum benachbarten Steg nach innen abgewinkelt, was eine günstigere Anbindung an die Stahl-Querprofile 10 ermöglicht und wodurch eine Rinne gebildet ist. Auch eine Anordnung mit nach aussen abgewinkeltem Flansch 8b ist ausführbar.

Das Stahl-Blechfeld 5 ist mit dem Stahl- Randprofil 6 mittels kontinuierlicher Schweißnaht (Vollnaht) oder diskontinuierlicher Schweißnaht (Teilnaht, z. B. durch Punkt- oder Schrittschweißung) verbunden.

Das untere Stahl-Blechfeld 5a ist mit dem unteren Stahl-Langsprofil 7 mittels kontinuierlicher Schweißnaht (Vollnaht) oder diskontinuierlicher Schweißnaht (Teilnaht, z. B. durch Punkt- oder Schrittschweißung) verbunden.

Die Stahl-Blechfelder 5a, 5b sind mit dem Stahl-Eckholmprofil 8 mittels kontinuierlicher Schweißnaht (Vollnaht) oder diskontinuierlicher Schweißnaht (Teilnaht, z. B. durch Punkt- oder Schrittschweißung) verbunden.

Das obere Stahl-Blechfeld 5b ist mit dem Stahl-Abschlussprofil 9 mittels kontinuierlicher Schweißnaht (Vollnaht) oder diskontinuierlicher Schweißnaht Teilnaht, z. B. durch Punkt- oder Schrittschweißung verbunden.

Grundsätzlich eignen sich zur Voll- oder Teilnahtschweißung auch die neuzeitlichen Laserschweißverfahren.

Für die Stahl-Blechfelder 5 eignet sich Stahlblech mit einer Blechdicken von etwa 0,6 bis 1,0 mm. Vorzugsweise werden Bleche mit der Blechdicke 0,8 mm verwendet.

Für die Stahl-Profile 6, 7, 8 ,9, 10, 11 sind Materialstärken im Bereich von etwa 1,0 bis 2,0 mm vorgesehen, wobei die vorgenannten Stahlprofile in diesem Bereich mit unterschiedlicher Materialstärke ausgebildet sein können. D.h. zur belastungsangepassten, optimierten Auslegung der Seitenwand/Schiebewand 4 können Stahlprofile unterschiedlicher Materialstärke kombiniert eingesetzt sein.

Das untere Seitenwandteil 4a (Vertikalbereich) und das obere Seitenwandteil 4b (Schrägbereich) sind durch eine Montageschweißung zur Seitenwand/Schiebewand 4 verbunden sind.

Das obere Seitenwandteil 4b (Schrägbereich) weist mindestens eine, im Regelfall zwei längslaufende Knicklinie(n) auf, an der die oberen Querprofile 11 unterbrochen sind und an der das obere Seitenwandteil 4b abgeknickt/abgekantet ist.

Die offenen Stirnseiten der oberen Querprofile 11 an der mindestens einen Knicklinie des oberes Seitenwandteils 4b sind durch Formteile 12 verbunden bzw. abgedeckt sind.

Bei dieser Lösung zur Herstellung des oberen Seitenwandteils 4b wird von einem eben Blechfeld 5b ausgegangen, das nach dem Aufsetzen und Befestigen der an den vorgesehen Knicklinien unterbrochenen Blech-Querprofile 11 das obere Seitenwandteil 4b in die benötigte, abgewinkelte Form gekantet wird (Fig. 6).

Nach der Kantung werden in die entstandenen Zwischenräume zwischen benachbarten Stahl-Querprofilen 11 an deren Stirnseiten im Bereich der Knicklinien Formteile 12 eingefügt, die die Form des oberen Seitenwandteils 4b stabilisieren und die Stirnseiten der Stahl-Querprofile 11 abdecken.

Zur Stabilisierung des oberen Seitenwandteils 4b kann im Bereich der Knicklinien ein dünnes, angepasst abgewinkeltes Stützblech (14) von innen hinterlegt und befestigt sein.

In einem zweiten Ausführungsbeispiel zur Erzeugung des oberen Seitenwandteils 4b wird von einer ebenen Blechplatine ausgegangen, die ohne Stahl-Querprofile 11 ausbildungsgemäß abgekantet wird/ist, auf die die angepassten, abgewinkelten, vorgefertigte Stahl-Querprofile 11 befestigt werden/sind. Diese Ausbildung erspart die Verwendung von Formteilen 12 (Fig. 7).

Durch die erfindungsgemäße Ausbildung der Seitenwand/Schiebewand 4 für geschlossene Eisenbahngüterwagen ist es möglich eine Seitenwand/Schiebewand 4 zu schaffen, die den geforderten Belastungen Stand hält und die kein oder nur ein geringes Mehrgewicht gegenüber einer vergleichbaren Aluminium-Seitenwand aufweist, aber dieser gegenüber viele Vorteile aufweist, die da sind: Verwendung eines wirtschaftlichen Werkstoffes, auch für kleinere Serien; gute Schweißbarkeit mit vielen Verfahren; wirtschaftliche Reparaturmöglichkeit, Vermeidung von Undichtigkeiten, weil versagensgefährdete Klebungen und Abdichtungen - wie bei der Aluminium-Seitenwand an den Randprofilen notwendig- nicht verwendet bzw. nicht nötig sind.

### Bezugszeichenliste

- 1: Eisenbahngüterwagen/Wagen
- 2: Untergestell
- 3: Stirnwand
- 4: Seitenwand/Schiebewand
- 4a: unteres Seitenwandteil (Vertikalbereich)
- 4b: oberes Seitenwandteil (Schrägbereich)
- 5: Stahl-Blechfeld
- 5a: unteres Stahl-Blechfeld (Vertikalbereich)
- 5b: oberes Stahl-Blechfeld (Schrägbereich)
- 6: Stahl-Randprofil
- 6a: u-förmiger Ansatz
- 7: Stahl-Längsprofil
- 7a: Stufen-Ansatz
- 8: Stahl-Eckholmprofil
- 8a: abgewinkelter, erster Flansch
- 8b: abgewinkelter, zweiter Flansch
- 9: Stahl-Abschlussprofil
- 10: Stahl-Querprofil
- 11: oberes Stahl-Querprofil
- 12: Formteil
- 13: Kappe
- 14: Stützblech

## Patentansprüche

1. Eisenbahngüterwagen (1) mit seitlichen Schiebewänden (4), die ein vertikales, unteres Seitenwandteil (4a) und ein nach innen abgewinkeltes, oberes Seitenwandteil (4b) aufweisen und die in Schließstellung in einer gemeinsamen Ebene liegen und durch eine Betätigungseinrichtung wahlweise in eine vor der gemeinsamen Ebene liegende, parallel zu dieser befindlichen Schiebeebene bewegbar und in Fahrzeuglängsrichtung verschiebbar sind, wobei das untere Seitenwandteil (4a) ein unteres, geschlossenes Blechfeld (5a) und das obere Seitenwandteil (4b) ein oberes, geschlossenes Blechfeld (5b) aufweist, die an den vertikalen Wandenden durch vertikale Randprofile (6) eingefasst sind, wobei das untere Blechfeld (5a) am unteren Längsrand durch ein unteres Längsprofil (7) und am oberen Längsrand zum abgewinkelten, oberen Seitenwandteil (4b) durch ein oberes Eckholmprofil (8) und das obere Blechfeld (5b) durch ein Abschlussprofil (9) eingefasst sind und wobei innerhalb der Blechfelder vertikal zu den Längsprofilen angeordnete Querprofile (10, 11) auf den Blechfeldern (5a und 5b) befestigt sind, **dadurch gekennzeichnet, dass** die Schiebewände (4), beinhaltend das unter Blechfeld (5a), das obere Blechfeld (5b), die vertikalen Randprofile (6), das untere Längsprofil (7), das obere Eckholmprofil (8), das Abschlussprofil (9) und die vertikalen Querprofile (10, 11) aus dem Werkstoff Stahl bestehen, wobei die vorgenannten Stahl-Profile (6, 7, 8, 9) als offene Profile ausgebildet sind und dass die Stahl-Querprofile (10, 11) als Hutprofile ausgebildet sind, die zusammen mit den, die offene Seite der Hutprofile abdeckenden Stahl-Blechfeldern (5a, 5b) ein geschlossenes Profil ausbilden.

2. Eisenbahngüterwagen nach Anspruch 1, **dadurch gekennzeichnet, dass** das Stahl-Eckholmprofil (8), die Stahl-Randprofile (6) und das untere Stahl-Längsprofil (7) als Hutprofile oder modifizierte Hutprofile mit einseitigen Ansätzen (6a, 7a) ausgebildet sind.

3. Eisenbahngüterwagen nach Anspruch 1 oder 2, **dadurch gekennzeichnet, dass** die Stahl-Randprofile (6) als Hutprofile mit einseitigem, das Stahl-Blechfeld (5) stirnseitig überragenden, nach innen geöffnetem U-förmigem Ansatz (6a) ausgebildet sind.

4. Eisenbahngüterwagen nach Anspruch 1 oder 2, **dadurch gekennzeichnet, dass** das untere Stahl-Längsprofil (7) als Hutprofil mit am unteren Steg, zum Wageninneren geneigtem Stufenansatz (7a) ausgebildet ist.

5. Eisenbahngüterwagen nach Anspruch 4, **dadurch gekennzeichnet, dass** das untere Stahl-Längsprofil (7) an den Kraftansatzpunkten zu den Stahl-Querprofilen (10) durch angebundene Kappen (13) verstärkt ist.

6. Eisenbahngüterwagen nach Anspruch 1 oder 2, **dadurch gekennzeichnet, dass** das Stahl-Eckholmprofil (8) zwischen oberen und unterem Seitenwandteil (4a, 4b) als Hutprofil mit einem zum oberen Seitenwandteil (4b) hin abgewinkelten, ersten Flansch (8a) und einem im rechten Winkel zum benachbarten Steg nach innen abgewinkelten, zweiten Flansch (8b) ausgebildet ist.

7. Eisenbahngüterwagen nach einem oder mehreren der Ansprüche 1 bis 6, **dadurch gekennzeichnet, dass** die Stahlprofile (6, 7, 8, 9, 10, 11) als Abkantprofile ausgebildet sind.

8. Eisenbahngüterwagen nach einem oder mehreren der Ansprüche 1 bis 6, **dadurch gekennzeichnet, dass** die Stahlprofile (6, 7, 8, 9, 10, 11) kaltprofilierte Profile sind.

9. Eisenbahngüterwagen nach einem oder mehreren der Ansprüche 1 bis 8, **dadurch gekennzeichnet, dass** die Stahlprofile (6, 7, 8 , 9, 10, 11) und die Stahl-Blechfelder (5) aus Edelstahl, insbesondere ferritischem Edelstahl bestehen.

10. Eisenbahngüterwagen nach einem oder mehreren der Ansprüche 1 bis 9, **dadurch gekennzeichnet, dass** das Stahl-Blechfeld (5) mit dem Stahl-Randprofil (6) mittels kontinuierlicher Schweißnaht oder diskontinuierlicher Schweißnaht, z. B. durch Punkt- oder Schrittschweißung, verbunden ist.

11. Eisenbahngüterwagen nach einem oder mehreren der Ansprüche 1 bis 9, **dadurch gekennzeichnet, dass** das untere Stahl-Blechfeld (4a) mit dem unteren Stahl-Längsprofil (7) mittels kontinuierlicher Schweißnaht oder diskontinuierlicher Schweißnaht, z. B. durch Punkt- oder Schrittschweißung, verbunden ist.

12. Eisenbahngüterwagen nach einem oder mehreren der Ansprüche 1 bis 9, **dadurch gekennzeichnet, dass** die Stahl-Blechfelder (5a, 5b) mit dem Stahl-Eckholmprofil (8) mittels kontinuierlicher Schweißnaht oder diskontinuierlicher Schweißnaht, z. B. durch Punkt- oder Schrittschweißung, verbunden ist.

13. Eisenbahngüterwagen nach einem oder mehreren der Ansprüche 1 bis 9, **dadurch gekennzeichnet, dass** das obere Stahl-Blechfeld (5b) mit dem Stahl-Abschlussprofil (9) mittels kontinuierlicher Schweißnaht oder diskontinuierlicher Schweißnaht, z. B. durch Punkt- oder Schrittschweißung, verbunden ist.

14. Eisenbahngüterwagen nach einem oder mehreren der Ansprüche 1 bis 13, **dadurch gekennzeichnet, dass** das/die Stahl-Blechfeld/er (5) eine Blechdicke von etwa 0,6 bis 1,0 mm, vorzugsweise 0,8 mm aufweist/aufweisen.

15. Eisenbahngüterwagen nach einem oder mehreren der Ansprüche 1 bis 14, **dadurch gekennzeichnet, dass** die Stahl-Profile (6, 7, 8 ,9, 10, 11) eine Materialstärke von etwa 1,0 bis 2,0 mm aufweisen.

16. Eisenbahngüterwagen nach einem oder mehreren der Ansprüche 1 bis 15, **dadurch gekennzeichnet, dass** das untere Seitenwandteil (4a) und das obere Seitenwandteil (4b) durch eine Montageschweißung zur Seitenwand/Schiebewand (4) verbunden sind.

17. Eisenbahngüterwagen nach einem oder mehreren der Ansprüche 1 bis 16, **dadurch gekennzeichnet, dass** das oberes Seitenwandteil (4b) mindestens eine längslaufende Knicklinie aufweist, an der die oberen Querprofile (11) unterbrochen sind und an der das obere Seitenwandteil (4b) abgeknickt/abgekantet ist.

18. Eisenbahngüterwagen nach Anspruche 17, **dadurch gekennzeichnet, dass** die offenen Stirnseiten der oberen Querprofile (11) an der mindestens einen Knicklinie des oberes Seitenwandteils (4b) durch Formteile (12) verbunden bzw. abgedeckt sind.

19. Eisenbahngüterwagen nach einem oder mehreren der Ansprüche 1 bis 18, **dadurch gekennzeichnet, dass** das oberes Seitenwandteil (4b) mindestens eine längslaufende Knicklinie aufweist, an der die einstückig ausgebildeten, oberen Querprofile (11) entsprechend den Winkelvorgaben angepasst abgewinkelt sind und mit dem entsprechend gekanteten, oberen Stahl-Blechfeld (5b) verbunden sind.

20. Eisenbahngüterwagen nach Anspruch 17, 18 oder 19, **dadurch gekennzeichnet, dass** das obere Seitenwandteil (4b) im Bereich der mindestens einen Knicklinie durch ein dünnes, angepasst abgewinkeltes Stützblech (14) von innen hinterlegt und befestigt ist.

21. Eisenbahngüterwagen nach einem oder mehreren der Ansprüche 1 bis 20, **dadurch gekennzeichnet, dass** die Stahl-Blechfelder (5a, 5b) als vollflächige Platinen ausgebildet sind, auf die die Profile (6, 7, 8, 9, 10, 11) aufgesetzt und mit diesen verbunden, insbesondere verschweißt sind.

22. Eisenbahngüterwagen nach einem oder mehreren der Ansprüche 1 bis 21, **dadurch gekennzeichnet, dass** die Stahl-Querprofile (10, 11) mittels Laser- oder Punktschweißung mit dem Stahl-Blechfeld (5) verbunden sind.

## Claims

1. A railroad freight car (1) having lateral sliding walls (4) comprising a vertical lower side wall part (4a) and an upper side wall part (4b) being angled toward the interior, and which are positioned in the closing position on a mutual plane, and are movable by means of an actuating unit optionally into a sliding plane positioned in front of the mutual plane positioned parallel to the same, and may be displaced in the vehicle longitudinal direction, the lower side wall part (4a) having a lower closed sheet metal field (5a), and the upper side wall part (4b) having an upper closed sheet metal field (5b), which are enclosed on the vertical wall ends by means of vertical edge profiles (6), wherein the lower sheet metal field (5a) is enclosed at the lower longitudinal edge by a lower longitudinal profile (7), and by an upper corner beam profile (8) at the upper longitudinal edge toward the angled upper side wall part (4b), and the upper sheet metal field (5b) is enclosed by an end profile (9), and wherein transverse profiles (10, 11) disposed vertically toward the longitudinal profiles within the sheet metal fields are mounted on the sheet metal fields (5a and 5b), **characterized in that** the sliding walls (4) comprising the lower sheet metal field (5a), the upper sheet metal field (5b), the vertical edge profiles (6), the lower longitudinal profile (7), the upper corner beam profile (8), the end profile (9), and the vertical transverse profile (10, 11) are made of steel material, wherein the above mentioned steel profiles (6, 7, 8, 9) are embodied as open profiles, and that the steel transverse profiles (10, 11) are embodied as hat profiles, which, together with the steel sheet metal fields (5a, 5b) covering the open side of the hat profiles, embody a closed profile.

2. The railroad freight car according to claim 1, **characterized in that** the steel corner beam profile (8), the steel edge profile (6), and the lower steel longitudinal profile (7) are embodied as hat profiles or modified hat profiles having unilateral attachment pieces (6a, 7a).

3. The railroad freight car according to claims 1 or 2, **characterized in that** the steel edge profiles (6) are embodied as hat profiles having a unilateral U-shaped attachment piece (6a) opened toward the interior, projecting the steel sheet metal field (5) on the end face.

4. The railroad freight car according to claims 1 or 2, **characterized in that** the lower steel longitudinal profile (7) is embodied as a hat profile having a stepped attachment piece (7a) tilted at the lower bar toward the car interior.

5. The railroad freight car according to claim 4, **characterized in that** the lower steel longitudinal profile (7) is reinforced at the force attachment points toward the steel cross profiles (10) by means of tethered caps (13).

6. The railroad freight car according to claims 1 or 2, **characterized in that** the steel corner beam profile (8) is embodied between the upper and lower side wall parts (4a, 4b) as a hat profile having a first flange (8a) being angled toward the upper side wall part (4b), and a second flange (8b) being angled toward the interior at a right angle toward the adjacent bar.

7. The railroad freight car according to one or more of claims 1 to 6, **characterized in that** the steel profiles (6, 7, 8, 9, 10, 11) are embodied as flanged profiles.

8. The railroad freight car according to one or more of the claims 1 to 6, **characterized in that** the steel profiles (6, 7, 8, 9, 10, 11) are cold-molded profiles.

9. The railroad freight car according to one or more of the claims 1 to 8, **characterized in that** the steel profiles (6, 7, 8, 9, 10, 11) and the steel sheet metal fields (5) are made from stainless steel, in particular ferritic stainless steel.

10. The railroad freight car according to one or more of the claims I to 9, **characterized in that** the steel sheet metal field (5) is connected to the steel edge profile (6) by means of continuous welded seam or discontinuous welded seam, e.g. by means of point welding or step welding.

11. The railroad freight car according to one or more of the claims 1 to 9, **characterized in that** the lower steel sheet metal field (4a) is connected to the lower steel longitudinal profile (7) by means of continuous welded seam or discontinuous welded seam, e.g. by means of point welding or step welding.

12. The railroad freight car according to one or more of the claims 1 to 9, **characterized in that** the steel sheet metal fields (5a, 5b) is connected to the steel corner beam profile (8) by means of continuous welded seam or discontinuous welded seam, e.g. by means of point welding or step welding.

13. The railroad freight car according to one or more of the claims 1 to 9, **characterized in that** the upper steel sheet metal field (5b) is connected to the steel end profile (9) by means of continuous welded seam or discontinuous welded seam, e.g. by means of point welding or step welding.

14. The railroad freight car according to one or more of the claims 1 to 13, **characterized in that** the steel sheet metal field(s) (5) have a sheet metal thickness of about 0.6 to 1.0 mm, preferably 0.8 mm.

15. The railroad freight car according to one or more of the claims 1 to 14, **characterized in that** the steel profiles (6, 7, 8, 9, 10, 11) have a material thickness of about 1.0 to 2.0 mm.

16. The railroad freight car according to one or more of the claims 1 to 15, **characterized in that** the lower side wall part (4a) and the upper side wall part (4b) are connected to the side wall/sliding wall (4) by means of assembly welding.

17. The railroad freight car according to one or more of the claims 1 to 16, **characterized in that** the upper side wall part (4b) has at least one longitudinally extending folded line, at which the upper transverse profiles (11) are interrupted, and at which the upper side wall part (4b) is snapped off/folded.

18. The railroad freight car according to claim 17, **characterized in that** the open end face sides of the upper transverse profiles (11) are connected, or covered, respectively, at the at least one folded line of the upper side wall part (4b) by means of molded parts (12).

19. The railroad freight car according to one or more of the claims 1 to 18, **characterized in that** the upper side wall part (4b) has at least one longitudinally extending folded line, at which the upper transverse profiles (11) being embodied in once piece are angled in an adjusted manner according to the angle defaults, and are connected to the respectively angled upper steel sheet metal field (5b).

20. The railroad freight car according to claims 17, 18, or 19, **characterized in that** the upper side wall parts (4b) is deposited from the interior and mounted in the region of the at least one folded line by means of a thin support sheet (14) that is angled in an adjusted manner.

21. The railroad freight car according to one or more of the claims 1 to 20, **characterized in that** the steel sheet metal fields (5a, 5b) are embodied as holohedral boards, onto which the profiles (6, 7, 8, 9, 10, 11) are attached, and are connected to the same, in particular welded.

22. The railroad freight car according to one or more of the claims 1 to 21, **characterized in that** the steel transverse profiles (10, 11) are connected to the steel sheet metal field (5) by means of laser or point welding.

## Revendications

1. Wagon de marchandises (1) doté de parois coulissantes (4) latérales, qui présentent une partie de paroi latérale (4a) inférieure et verticale et une partie de paroi latérale (4b) supérieure et coudée vers l'intérieur et qui se situent dans un plan commun dans la position de fermeture, et peuvent être déplacées par un dispositif d'actionnement au choix dans un plan de coulissement situé en amont du plan commun, parallèle à celui-ci et peuvent coulisser dans le sens longitudinal du véhicule, la partie de paroi latérale (4a) inférieure présentant une zone de tôle (5a) inférieure et fermée et la partie de paroi latérale (4b) supérieure une zone de tôle (5b) supérieure et fermée, lesquelles sont bordées sur les extrémités de paroi verticales par des profilés de bordure (6) verticaux, la zone de tôle (5a) inférieure étant encadrée sur le bord longitudinal inférieur par un profilé longitudinal inférieur (7) et sur le bord longitudinal supérieur par rapport à la partie de paroi latérale (4b) supérieure et coudée par un profilé de montant d'angle (8) supérieur et la zone de tôle supérieure (5b) par un profilé de terminaison (9) et des profilés transversaux (10, 11) disposés à l'intérieur des zones de tôle verticalement par rapport aux profilés longitudinaux étant fixés sur les zones de tôle (5a, 5b), **caractérisé en ce que** les parois coulissantes (4), contenant la zone de tôle (5a) inférieure, la zone de tôle (5b) supérieure, les profilés de bordure verticaux (6), le profilé longitudinal inférieur (7), le profilé de montant d'angle (8) supérieur, le profilé de terminaison (9) et les profilés transversaux (10, 11) verticaux étant à base du matériau acier, les profilés en acier (6, 7, 8, 9) susmentionnés étant conçus sous forme de profilés ouverts et **en ce que** les profilés transversaux en acier (10, 11) sont conçus sous forme de profilés en chapeau, qui forment un profilé fermé conjointement avec les zones de tôle en acier (5a, 5b) recouvrant le côté ouvert des profilés en chapeau.

2. Wagon de marchandises selon la revendication 1, **caractérisé en ce que** le profilé de montant d'angle en acier (8), les profilés de bord en acier (6) et le profilé longitudinal en acier (7) inférieur sont conçus sous forme de profilés en chapeau ou de profilés en chapeau modifiés avec des embases (6a, 7a) unilatérales.

3. Wagon de marchandises selon la revendication 1 ou 2, **caractérisé en ce que** les profilés de bordure en acier (6) sont conçus sous forme de profilés en chapeau avec une embase (6a) unilatérale, dépassant côté avant de la zone de tôle en acier (5), en forme de U et ouverte vers l'intérieur.

4. Wagon de marchandises selon la revendication 1 ou 2, **caractérisé en ce que** le profilé longitudinal en acier (7) inférieur est conçu sous forme de profilé en chapeau avec embase de marche (7a) inclinée vers l'intérieur du wagon sur la traverse inférieure.

5. Wagon de marchandises selon la revendication 4, **caractérisé en ce que** le profilé longitudinal en acier (7) inférieur est renforcé sur les points d'application de force pour les profilés transversaux en acier (10) par des capuchons (13) rattachés.

6. Wagon de marchandises selon la revendication 1 ou 2, **caractérisé en ce que** le profilé de montant d'angle en acier (8) est conçu entre la partie de paroi latérale supérieure et la partie de paroi latérale inférieure (4a, 4b) sous forme de profilé en chapeau avec une première bride (8a) coudée en direction de la partie de paroi latérale (4b) supérieure et une seconde bride (8b) inclinée à angle droit par rapport à la traverse voisine vers l'intérieur.

7. Wagon de marchandises selon l'une ou plusieurs des revendications 1 à 6, **caractérisé en ce que** les profilés en acier (6, 7, 8, 9, 10, 11) sont conçus sous forme de profilé plié.

8. Wagon de marchandises selon l'une ou plusieurs des revendications 1 à 6, **caractérisé en ce que** les profilés en acier (6, 7, 8, 9, 10, 11) sont des profilés profilés à froid.

9. Wagon de marchandises selon l'une ou plusieurs des revendications 1 à 8, **caractérisé en ce que** les profilés en acier (6, 7, 8, 9, 10, 11) et les zones de tôle en acier (5) sont à base d'acier inox, en particulier à base d'acier inox ferritique.

10. Wagon de marchandises selon l'une ou plusieurs des revendications 1 à 9, **caractérisé en ce que** la zone de tôle en acier (5) est reliée au profilé de bord en acier (6) au moyen d'un cordon de soudure continu ou d'un cordon de soudure discontinu, par exemple par soudage par points ou soudage pas à pas.

11. Wagon de marchandises selon l'une ou plusieurs des revendications 1 à 9, **caractérisé en ce que** la zone de tôle en acier (4a) inférieure est reliée au profilé longitudinal en acier (7) inférieur au moyen d'un cordon de soudure continu ou d'un cordon de soudure discontinu, par exemple par soudage par points ou soudage pas à pas.

12. Wagon de marchandises selon l'une ou plusieurs des revendications 1 à 9, **caractérisé en ce que** les zones en tôle d'acier (5a, 5b) sont reliées au profilé de montant d'angle en acier (8) par un cordon de soudure continu ou un cordon de soudure discontinu, par exemple par soudage par points ou soudage pas à pas.

13. Wagon de marchandises selon l'une ou plusieurs des revendications 1 à 9, **caractérisé en ce que** la zone de tôle en acier (5b) supérieure est reliée au profilé de terminaison en acier (9) au moyen d'un cordon de soudure continu ou d'un cordon de soudure discontinu, par exemple par soudage par points ou soudage pas à pas.

14. Wagon de marchandises selon l'une ou plusieurs des revendications 1 à 13, **caractérisé en ce que** la/les zone(s) de tôle en acier (5) présente(nt) une épaisseur de tôle allant d'environ 0,6 à 1,0 mm, de préférence de 0,8 mm.

15. Wagon de marchandises selon l'une ou plusieurs des revendications 1 à 14, **caractérisé en ce que** les profilés en acier (6, 7, 8, 9, 10, 11) présentent une épaisseur de matériau d'environ 1,0 à 2,0 mm.

16. Wagon de marchandises selon l'une ou plusieurs des revendications 1 à 15, **caractérisé en ce que** la partie de paroi latérale (4a) inférieure et la partie de paroi latérale (4b) supérieure sont reliées par un soudage de montage à la paroi latérale/paroi coulissante (4).

17. Wagon de marchandises selon l'une ou plusieurs des revendications 1 à 16, **caractérisé en ce que** la partie de paroi latérale (4b) supérieure présente au moins une ligne de flambage longitudinale, sur laquelle les profilés transversaux (11) supérieurs sont interrompus et sur laquelle la partie de paroi latérale (4b) supérieure est pliée/repliée.

18. Wagon de marchandises selon la revendication 17, **caractérisé en ce que** les côtés avant ouverts des profilés transversaux (11) supérieurs sont reliés et/ou recouverts sur la au moins une ligne de flambage de la partie de paroi latérale (4b) supérieure par des pièces moulées (12).

19. Wagon de marchandises selon l'une ou plusieurs des revendications 1 à 18, **caractérisé en ce que** la partie de paroi latérale (4b) supérieure présente au moins une ligne de flambage longitudinale, sur laquelle les profilés transversaux (11) supérieurs, conçus d'un seul tenant, sont coudés et adaptés en fonction des spécifications d'angle et sont reliés avec la zone de tôle en acier (5b) supérieure et pliée en conséquence.

20. Wagon de marchandises selon la revendication 17, 18 ou 19 **caractérisé en ce que** la partie de paroi (4b) supérieure est doublée et fixée dans la zone de la au moins une ligne de flambage par une tôle de soutien (14) mince et coudée de façon adaptée, par l'intérieur.

21. Wagon de marchandises selon l'une ou plusieurs des revendications 1 à 20, **caractérisé en ce que** les zones de tôle en acier (5a, 5b) sont conçues sous forme de platines à surface pleine, sur lesquelles les profilés (6, 7, 8, 9, 10, 11) sont posés et sont reliés, en particulier soudés avec celles-ci.

22. Wagon de marchandises selon l'une ou plusieurs des revendications 1 à 21, **caractérisé en ce que** les profilés transversaux en acier (10, 11) sont reliés au moyen de soudage au laser ou soudage par points à la zone de tôle en acier (5).
